# EUROPÄISCHE PATENTSCHRIFT

(11) **EP 0 475 073 B1**
(45) Veröffentlichungstag und Bekanntmachung des Hinweises auf die Patenterteilung: **15.05.1996**
(21) Anmeldenummer: 91113208.2
(22) Anmeldetag: 06.08.1991
(51) Int. Cl.: D01G 23/08

(54) **Putzereilinie**
Cleaning line
Ligne de nettoyage

(30) Priorität: 20.08.1990 DE 4026330
(43) Veröffentlichungstag der Anmeldung: 18.03.1992
(73) Patentinhaber: MASCHINENFABRIK RIETER AG, CH-8406 Winterthur (CH)
(72) Erfinder: Schlepfer, Walter, CH-8406 Winterthur (CH); Hauschild, Werner, CH-8635 Dürntenur (CH); Faas, Jürg, CH-8474 Dinard (CH); Waeber, René, CH-8400 Winterthur (CH); Demuth, Robert, CH-8309 Nürensdorf (CH)

(56) Entgegenhaltungen:
- EP-A- 0 181 452
- DE-A- 3 127 544
- DE-C- 1 152 949
- FR-A- 2 573 780

## Beschreibung

Die vorliegende Erfindung betrifft eine putzereilinie bestehend aus wenigstens einer Ballenabtragmaschine, welche über Rohrleitungen und wenigstens einer Reinigungsmaschine und einem Mischer mit mehreren Karden verbunden ist, wobei der Transport der von der Ballenabtragmaschine abgetragenen Flocken durch die Putzereilinie mittels in dieser vorhandenen Saugventilatoren bewerkstelligbar ist, sowie ein Verfahren zur Steuerung bzw. Regelung einer Putzereilinie dieser Art.

Solche Putzereilinien sind in der Spinnereitechnik bestens bekannt, so daß eine genaue Erläuterung des Sinns und Zwecks einer solchen Putzereilinie entbehrlich ist.

Putzereimaschinen sind im Regelfall mit Reinigungsstellen ausgerüstet, wobei der Reinigungseffekt dieser Maschinen zum Teil von der Materialabsaugung abhängig ist, d.h. der Reinigungseffekt dieser Maschinen wird zum Teil durch die Materialabsaugung beeinflußt. Die Luftverhältnisse in der Materialabsaugung sind aber wiederum nicht immer konstant, sondern sie werden durch verschiedene äußere Einflüsse ungewollt verändert, beispielsweise je nach dem, ob die zugeordnete Filteranlage gerade gereinigt oder für die nächste Reinigung fällig ist.

Diese ungewollten Veränderungen der Luftverhältnisse in der Materialabsaugung führen dazu, daß auch die Reinigungswirkung nicht konstant ist. Eine Schwankung der Wirksamkeit der Reinigungswirkung ist aber gar nicht erwünscht, da man in manchen Betrieben heutzutage versucht, die Anlage mit einer konstanten Reinigungswirkung zu betreiben, damit Schwankungen in den Eigenschaften des fertigen Produktes (Garn) leichter zu vermeiden sind.

Es ist daher die Aufgabe der vorliegenden Erfindung eine Putzereilinie so auszubilden bzw. so zu steuern, daß für eine bestimmte Produktionsmenge (Durchflußmenge pro Zeiteinheit) konstante Luftverhältnisse in den Rohrleitungen und in den Maschinen geschaffen werden können, wodurch zumindest im wesentlichen konstante, technologische Parameter, vor allem an den Reinigungsstellen, erreicht werden können.

Zur Lösung dieser Aufgabe wird erfindungsgemäß vorgesehen, daß nach wenigstens einer Reinigungsmaschine bzw. einem Mischer eine einstellbare Falschluftöffnung und ein Drucksensor in der Rohrleitung vorgesehen ist, dessen Signal an einer Regeleinheit anlegt wird, welche die Größe der die Luftströmung durch die Rohrleitung mitbestimmenden Falschluftöffnung steuert bzw. regelt.

Durch Vorgabe eines Sollwertes für den an der Stelle des Sensors gemessenen Druckes, wobei dieser Sollwert entsprechend der jeweiligen Produktion (kg/Std.) gewählt werden kann und durch Regelung der Größe einer die Größe des Luftstromes bestimmende Öffnung gelingt es mit einfachen Mitteln den Ist-Druckwert im Bereich des Sensors so einzustellen, daß er dem Sollwert weitestgehend entspricht. Da die einstellbare Falschluftöffnung, vorzugsweise unmittelbar stromauf- oder stromab des Drucksensors angeordnet wird, gelingt es weiterhin die erwünschten konstanten Luftverhältnisse an dieser Stelle einzustellen, ohne daß ausgeprägte Änderungen an anderen Stellen der Putzereilinie auftreten. Wenigstens kann man zum Ausdruck bringen, daß wenn die Anlage einmal richtig eingestellt ist, die Regelwirkung über die regelbaren Falschluftöffnungen weitestgehend nur zur örtlichen Veränderungen der Luftverhältnisse, nicht jedoch zu grundlegenden Veränderungen der Luftverhältnisse durch die gesamte Putzereilinie führt.

Die Regelung wird somit zur Konstanthaltung des Druckes bzw. des Volumenstromes in der Rohrleitung, d.h. im Bereich des Sensors ausgelegt.

Die Reinigungsmaschine kann beispielsweise eine Feinreinigungsmaschine sein, wobei die Falschluftöffnung in der Rohrleitung stromab der Reinigungsmaschine und vorzugsweise auch stromab des ihr zugeordneten Drucksensors angeordnet ist. Das gleiche gilt auch für eine Reinigungsmaschine in Form einer Grobreinigungsmaschine, und in entsprechender Weise auch dann, wenn es sich nur um eine Reinigungsstelle handelt, die am Ende eines Mischers vorgesehen ist.

Der Druckluftsensor kann erfindungsgemäß stromauf oder stromab der Falschluftzufuhröffnung angeordnet sein, je nachdem, welche Luftmenge konstant gehalten werden muß.

Die Falschluftöffnung kann beispielsweise durch eine motorisch schwenkbare Klappe bestimmt werden, welche vorzugsweise von einer geschlossenen Lage bündig mit der Wandung der Rohrleitung nach außen um eine an ihrem stromabwärtigen Ende vorgesehenes Gelenk schwenkbar ist. Die Falschluftöffnung kann aber auch durch einen motorisch verschiebbaren Schieber oder durch eine schwenkbar angeordnete Schmetterlingsklappe ausgebildet sein, wobei im letzteren Fall die motorisch schwenkbar angeordnete Schmetterlingsklappe vorzugsweise in einer in die Rohrleitung mündende Zweigleitung ausgebildet ist. Anstelle eines getrennten, den Drucksensor und das Stellglied der Falschluftöffnung verbindenden Reglers kann die Funktion des Reglers durch einen die Putzereianlage und/oder die betreffende Reinigungsmaschine steuernden bzw. regelnden Computer gebildet werden.

Auch umfaßt die vorliegende Erfindung, wie anfangs erläutert, ein Verfahren zur Steuerung bzw. Regelung einer Putzereilinie der eingangs genannten Art, wobei sich das Verfahren dadurch auszeichnet, daß zur Aufrechterhaltung konstanter bzw. vorgebbarer Druck- bzw. Volumenstromverhältnisse in den Rohrleitungen die Größe wenigstens einer in der Rohrleitung vorgesehenen Falschluftöffnung mittels eines von einem Drucksensor aufgenommenen Drucksignals durch Vergleich mit einem vorgebbaren Sollwert mittels einer Steuer- bzw. Regeleinheit geregelt wird.

Die vorliegende Erfindung wird nachfolgend anhand der beigefügten Zeichnung näher erläutert, in der zeigt:
- Fig. 1: eine schematische Darstellung einer Putzereilinie,
- Fig. 2A: eine Stirnansicht einer in der Putzereilinie der Fig. 1 eingebauten Grobreinigungsmaschine,
- Fig. 2B: eine Draufsicht auf die Grobreinigungsmaschine der Fig. 2A,
- Fig. 3: eine schematische Seitenansicht eines Mischers mit anschließender Reinigungsstelle,
- Fig. 4: eine schematische Seitenansicht einer Feinreinigungsmaschine,
- Fig. 5: einen schematischen Querschnitt durch eine Falschluftzuführeinheit,
- Fig. 6: einen Schnitt entsprechend der Zeile VI-VI durch die Falschluftzuführeinheit der Fig. 5,
- Fig. 7: einen schematischen Querschnitt durch eine alternative Falschluftzuführeinheit zu der der Fig. 5,
- Fig. 8: einen Querschnitt durch die Falschluftzuführeinheit der Fig. 7 entsprechend der Schnittebene VIII-VIII der Fig. 7,
- Fig. 9: einen Längsquerschnitt durch eine dritte Ausführung einer Falschluftzuführeinheit,
- Fig. 10: eine Kurve zur Darstellung des Verhältnisses zwischen dem gemessenen statischen Druck und des Volumenstromes an einer Druckmeßstelle, und
- Fig. 11: eine Darstellung der Luftströmverhältnisse zwischen dem Mischer und den beiden Feinreinigungsmaschinen der Produktlinie gemäß Fig. 1.

Die Produktlinie der Fig. 1 besteht aus einer Ballenabtragmaschine 10, welche Flockenmaterial von einem Ballenstock 12 abträgt und in Flockenform in eine Rohrleitung 14 einspeist. Diese Einspeisung erfolgt mittels eines Saugventilators 16, der über den Rohrleitungsabschnitt 18 die Flocken anschließend an eine Grobreinigungsmaschine 20 abliefert. In dem Rohrleitungsabschnitt 22 nach der Grobreinigungsmaschine 20 befindet sich ein Druckmeßsensor 24, eine verstellbare Falschluftöffnung 26 und ein Saugventilator 28, welcher den Flockenstrom in den Schächten eines Mehrschachtmischers 30 abliefert. Nach der Ablieferung der Flocken in den Flockenschächten entweicht die Transportluft als Abluft in Richtung des Pfeils 32. An der Ausgangsseite des Mischers werden die gemischten Flocken wieder in einen Rohrleitungsabschnitt 34 eingespeist, welche über eine weitere verstellbare Falschlufftzuführöffnung 36 in zwei Zweigleitungen 38 und 40 übergeht, welche jeweils zu einer Feinreinigungsmaschine 42 bzw. 44 führen. Der im Leitungsabschnitt 34 herrschende Druck wird mittels eines Drucksensors 46 unmittelbar stromauf der Falschluftzuführöffnung 36 gemessen. Die für den Flockentransport sorgende Luft entweicht von den beiden Feinreinigungsmaschinen 42 und 44 wie mit den Pfeilen 48 und 50 dargestellt. Diese Abluftmengen 32, 48 und 50 strömen nicht lediglich in die Umgebungsluft hinein, sondern führen über weitere Leitungen (nicht gezeigt) zu einer Filteranlage, wo etwaiger mittransportierter Staub, Schmutz und Abgang herausgefiltert wird.

Nach den Reinigungsmaschinen 42, 44 werden die feingereinigten Flocken entweder in die Rohrleitung 52 oder in die Rohrleitung 54 hineingesaugt und zwar mittels der jeweiligen Saugventilatoren 56 und 58, wobei in jeder Rohrleitung 52 und 54 ein jeweiliger Druckmeßsensor 60 bzw. 62 und eine jeweilige Falschluftöffnung 64, 66 vorgesehen ist. Nach den Saugventilatoren 56, 58 wird der Flockenstrom entsprechend den Pfeilen 68, 70 zu der Karderie geführt, üblicherweise zu den Speiseschächten von jeweiligen Karden.

Zusätzlich zu den eingezeichneten Saugventilatoren 16, 28, 58 und 56 gibt es weitere in die einzelnen Maschinen eingebaute Ventilatoren, die auch an dem Flockentransport bzw. der Flockenbehandlung beteiligt sind. Insgesamt stellt die Produktlinie von der lufttechnischen Seite ein komplexes Gebilde dar. Es soll hier auch betont werden, daß es sich vorliegend nur um ein Beispiel für eine Produktlinie handelt. In der Praxis können sehr viel verschiedene Putzereilinien

vorkommen.

Um die Wirkung der Grobreinigungsmaschine näher zu erläutern, wird zunächst auf die Fig. 2A und 2B hingewiesen.

Hier hat die Grobreinigungsmaschine die Form eines sogenannten Monowalzenreinigers der vorliegenden Anmelderin, wobei die von der Rohrleitung 18 gelieferten Baumwollflocken senkrecht zur Achse einer sich drehenden Stiftwalze 72 in die Maschine eintreten. Beim Aufprall auf diese Stiftwalze und beim gleich nachfolgenden Beschleunigen in entgegengesetzter Richtung wird bereits ein bedeutender Anteil der Verunreinigungen ausgeschieden. Die stiftwalze führt darauf die Flocken über einen Rost 74, schleudert sie nach oben in eine Haube 76 und erfaßt sie von Neuem. Da die Flocken beim Hochschleudern in der Haube mehrmals gewendet werden, kommen sie allseitig mit dem Rost 74 in Berührung. Diese Vorgänge begründen die äußerst wirksame und schonungsvolle Reinigungsarbeit des Monowalzenreinigers. Der gesamte Reinigungsprozeß wiederholt sich zudem mindestens dreimal, denn es sind drei schräg angeordnete Leitbleche 80 in der Haube vorgesehen, welche jede einzelne Flocke zwingen, in schraubenförmiger Bahn um die Stiftwalze zu fliegen. Unterhalb des Rostes befindet sich ein Schmutz- und Abgangsammelraum 6, und es besteht die Möglichkeit den sich hier angesammelten Schmutz in regelmäßigen Zeitintervallen mittels einer Absaugleitung 84 aus dem Abgangraum herauszusaugen.

Die so gereinigten Flocken verlassen die Maschine nach den mehrfachen Umdrehungen um die Stiftwalze herum durch den Austrittsstutzen 88, der dann in die Rohrleitung 22 übergeht. Mittels des Drucksensors 24 wird der Druck in diesem Rohrleitungsabschnitt 22 gemessen und liefert ein Drucksignal, das abhängig vom Volumenstrom durch diesen Rohrleitungsabschnitt ist. Die Abhängigkeit zeigt die Fig. 10, woraus ersichtlich ist, daß steigender Unterdruck einem steigenden Volumenstrom entspricht. Rohrleitungen in Spinnereibetrieben werden üblicherweise im Unterdruckbereich betrieben, um Faserflug zu vermeiden.

Der Drucksensor könnte aber auch stromauf der Falschluftzuführung angeordnet sein, wie in Fig. 2A bei 24.1 dargestellt ist.

Sollte sich der gemessene Druckwert und daher der Volumenstorm ändern, beispielsweise dann, wenn der Abgang aus dem Abgangraum 6 abgesaugt wird, so wird diese Druckänderung festgestellt und führt über einen nur schematisch dargestellten Regler 90 mit Sollwerteingang 92 zu einer Verstellung eines Stellgliedes 94, welches die Größe der Falschluftzuführöffnung 26 steuert. Durch die hierdurch eintretende Veränderung der Falschluftzufuhr gelingt es dann den Druck automatisch und schnell wieder auf den Sollwert einzustellen. Nach Beendigung des Absaugvorganges ist mit einem Druckanstieg zu rechnen, wodurch der Regler dann im umgekehrten Sinne arbeitet und die Luftzufuhrmenge drosselt, damit sich der Volumenstrom dann auf den erwünschten Sollwert wieder einpegelt.

Für den Regler kann jeder herkömmliche Regler, beispielsweise ein Regler mit PI- oder PID-Verhalten verwendet werden. Die Regelfunktion kann aber auch durch einen Computer ausgeführt werden, beispielsweise durch einen Computer, der sowieso für die Regelung oder Einstellung der gesamten Putzereilinie zuständig ist.

Auch bei dem Mischer 30 ist mit Änderungen in den Luftstromverhältnissen zu rechnen. Um dies näher darzustellen, wird nunmehr auf die Fig. 3 hingewiesen.

Mit der Fig. 3 wird gezeigt, wie die Rohrleitung 22 den Flockenstrom, bestehend aus Luft und Flocken in eine Kammer 100 einliefert, welche in sechs Schächten 102 unterteilt ist. Diese sechs Schächte werden voneinander und von einem diesen umgebenden Raum 104 mittels Siebblechen mit Löchern 108 getrennt, wobei sich die Flocken in den Schächten ablagern, und die Luft aus den Schächten in den Raum 104 übergeht und anschließend über einen Abluftstutzen 110 zur Filteranlage weitergeleitet wird. Die sich am unteren Ende der Schächte befindlichen Flocken bewegen sich weiter in ein Schichtgebilde 112 auf dem Obertrum 114 eines Förderbandes 116, wobei aufgrund der unterschiedlich langen Wege der Flocken eine Durchmischung und Homogenisierung der Mischung eintritt. Das Schichtgebilde 112, dessen Bewegung durch eine Transportwalze 118 unterstützt wird, wird am rechten Ende des Förderbandes von einem ebenfalls als Förderband ausgebildeten Nadellattentuch 120 geöffnet und in einen von diesem getragenen Flockenstrom aufgelöst, der in einen Füllschacht 126 hineingefüllt wird. Die Bezugszeichen 122 und 124 beziehen sich auf Rückstreifenwalzen. Am unteren Ende des Füllschachtes 126 befinden sich zwei Austrittswalzen 128, welche die Flocken zu einer Öffnungswalze 130 hin befördern, die die Flocken weiter öffnet und über einen verstellbaren Rost 132 führt. Bei diesem Rost 132 findet wiederum eine Reinigungswirkung statt, bei der Schmutz und Faserabgang ausgeschieden wird. Der Flockenstrom wird dann zuzüglich eines durch die Öffnung 134 eintretenden Falschluftanteils über dem Rohrleitungsabschnitt 34 abgesaugt, und zwar unter der Saugwirkung der Gebläse, die in den Speiseköpfen der beiden Feinreinigungsmaschinen 44 und 42 eingebaut sind. Der Drucksensor 46 ermittelt den Druckwert in der Rohrleitung 34 und der so gemessene Druckwert wird an einen hier nicht gezeigten Regler angelegt, der die Falschluftöffnung 36 regelt, um durch kontrollierte Einfuhr von Falschluft den Druckwert auf einen ebenfalls in den Regler eingegebenen Sollwert zu halten. Die Ausbildung des Reglers kann hier genauso erfolgen, wie sie im Zusammenhang mit der Grobreinigungsmaschine nach den Fig. 2A und 2B erfolgt.

Sollte sich, beispielsweise durch zunehmende Verstopfung der die Abluft reinigende Filteranlage oder durch Änderung der Strömungsverhältnisse im Bereich der Öffnungswalze 130 und des verstellbaren Rostes 132, der Druckwert in der Rohrleitung 34 ändern, so wird dieser Druckwert automatisch über den zugeordneten Regler und die Falschluftzuführeinheit 36 auf den Sollwert hin geregelt.

Ähnliche Umstände herrschen bei den Feinreinigungsmaschinen 42, 44, die schematisch in Fig. 4 näher dargestellt sind. Der Flockenstrom wird an die jeweilige Reinigungsmaschine 42, 44 über die jeweilige Rohrleitung 38 bzw. 40 angeliefert und zwar aufgrund der Saugwirkung eines Sauggebläses 150 im Speisekopf der Feinreinigungsmaschine. Die Flocken werden nach dem Gebläse 150 in einen Flockenschacht 154 geliefert, welcher in etwa dem Flockenschacht 126 des Mischers 30 entspricht. Die mit den Flocken transportierte Luft entweicht am unteren Ende des Flockenschachtes und wird über die Abluftrohrleitung 50 bzw. 48 zu der Filteranlage geführt. Die sich im Schacht 154 sammelnden Flocken werden wiederum durch die Wirkung der Blindtrommeln 156 und der Speisewalzen 158 einer Öffnungswalze 160 zugeführt, die die Flocken nochmals öffnet und über einen weiteren Rost 162 führt, wodurch weiterer Schmutz und Abgangfasern ausgeschieden und über eine Abgangtransportleitung 164 zu einer Sammelstelle transportiert werden. Der Antrieb für die drehbare Öffnungswalze 160 ist mit dem Bezugszeichen 166 gekennzeichnet.

Die aufgelösten Flocken werden dann über die Rohrleitung 52 bzw. 50 aufgrund der Saugwirkung der Ventilatoren 56 bzw. 58 (Fig. 1) abgesaugt. Der Druck in der Rohrleitung 52 bzw. 54 wird mittels des Drucksensors 60 bzw. 62 gemessen und zur Regelung der Lage des Stellgliedes der Falschluftzuführeinheit 64 bzw. 66 herangezogen. Diese Regelung erfolgt wiederum über einen Regler, so wie im Zusammenhang mit der Grobreinigungsmaschine beschrieben.

Auch bei diesem Beispiel sieht man, daß der Reinigungszustand der Filteranlage sowie die Stellung des Rostes 162 und der Abtransport des Abganges über die Leitung 164 wie auch der bei 170 eintretende Leckluftstrom die Druckverhältnisse beeinflussen können. Die Größe dieses Leckluftstromes hängt bspw. auch von der jeweiligen Produktion (kg/Std.) ab. Mit der regelbaren Falschluftzuführeinheit 64 bzw. 66 kann für konstante Luftstromverhältnisse an den Reinigungsstellen gesorgt werden.

Bevor einige konkrete Beispiele für eine verstellbare Luftzuführeinheit angegeben werden, soll kurz auf Fig. 11 hingewiesen werden. Die Fig. 11 zeigt schematisch anhand eines praktischen Beispiels die Luftstromverhältnisse zwischen dem Mischer 30 und den beiden Feinreinigungsmaschinen 42 und 44.

Im normalen Betrieb ist für die beiden Feinreinigungsmaschinen eine Luftdurchströmung von 0,4 m³/Sek. bei normaler Temperatur und normalem Druck vorgesehen. Die gleiche Luftströmung ist normalerweise auch am Ausgang des Mischers 30 vorgesehen, d.h. ebenfalls 0,4 m³/Sek. Wenn beide Feinreiniger 42, 44 gleichzeitig in Betrieb sind, ergibt sich dann aber eine Gesamtluftstrommenge von 0,8 m³/Sek., so daß die aus dem Mischer austretende Luftstrommenge von 0,4 m³/Sek. nicht ausreicht. Dies kann dadurch ausgeglichen werden, daß die Falschluftöffnung 36 so angesteuert wird, daß eine zusätzliche Luftstrommenge von 0,4 m³/Sek. hier einströmt und somit zusammen mit dem 0,4 m³/Sek. vom Mischer 30 die erforderlichen 0,8 m³/Sek. bildet. Wird aber eine der beiden Feinreiniger 42 abgeschaltet, beispielsweise weil die nachfolgenden Karden gewartet werden müssen, so reichen die 0,4 m³/Sek. vom Mischer 30 vollkommen aus, um die eine Reinigungsmaschine zu speisen, so daß die Falschluftzuführeinheit 36 verschlossen werden kann. Das Schließen und Öffnen der Falschluftzuführeinheit 36 erfolgt daher aufgrund der Druckmessung bei dem Sensor 24. Unter allen Umständen arbeiten sowohl der Mischer 30 als auch die beiden Feinreinigungsmaschinen 42, 44 mit der jeweils erwünschten Durchströmung, so daß der Reinigungseffekt konstant bleibt. Wäre die Falschluftzuführeinheit 36 nicht vorhanden bzw. wäre sie nicht einstellbar, so würde bei Inbetriebnahme der zweiten Feinreinigungsmaschine zusätzlich zu der ersten Feinreinigungsmaschine eine erhöhte Luftdurchströmung durch den Mischer stattfinden, welche die Reinigungswirkung des Mischers 30 verändern würde. Auch wäre zu erwarten, daß die Luftdurchströmungen zu den beiden Feinreinigungsmaschinen dann nicht den erwünschten Wert von 0,4 m³/Sek. erreicht, so daß auch diese Maschinen den erwünschten konstanten Wirkungsgrad nicht mehr einhalten können.

Die Fig. 5 zeigt ein erstes Beispiel einer Falschluftzuführeinheit, dessen Stellglied 190 die Form einer an ihrem stromabwärtigen Ende 192, an der Rohrwandung gelenkig angebrachten Klappe 196 aufweist, welche wie aus Fig. 6 ersichtlich, im Querschnitt etwa U-förmig ist (U auf die Seite gelegt), wobei die beiden Seitenschenkel 198 des U an der gekrümmten kreisförmigen Oberfläche 200 der Rohrleitung 202 abdichtend gleiten. Durch Verstellung des Schwenkwinkels der Klappe 196 um das Gelenk 204 wird die Größe der Falschluftzuführöffnung 206 verstellt. Diese Verschwenkung der Klappe 196 kann von einem Stellmotor 208 bewerkstelligt werden, welcher eine in Richtung des Doppelpfeils 210 verstellbare Spindel 212 aufweist, die an ihrem linken Ende bei 214 an der Klappe 196 über einen als Hebel dienenden Beschlag 216 angelenkt ist. Der Stellmotor 208, welcher beispielsweise eine mit der Spindel 212 zusammenwirkende Kugelmutter zu einer Drehbewegung antreiben kann, so daß die Spindel 212 zu einer Längsbewegung in Richtung des Doppelpfeils 210 angetrieben wird, wird über einen Winkelbeschlag 218 an der Rohrleitung befestigt. Der Stellmotor ist an seinem dem Beschlag 216 abgewandten Ende über eine parallel zur Achse des Gelenkes 204 angeordnete Achse 219 am Winkelbeschlag 218 drehbar befestigt. In diesem Beispiel ist die Falschluftzuführeinheit, die gesamthaft mit dem Bezugszeichen 220 gekennzeichnet ist und beispielsweise für die Falschluftzuführeinheiten 26, 36, 64 oder 66 verwendet werden kann, in Form eines kurzen Rohrleitungsabschnittes ausgebildet, der mittels Flanschen 222 und 224 an weiteren Flanschen 226 und 228 der Rohrleitung zwischen diesen weiteren Flanschen befestigt werden kann. Die Durchströmung der Rohrleitung erfolgt in Richtung des Pfeils 230 und der Winkelbeschlag 218 kann zweckmäßigerweise am Flansch 222 befestigt werden, ggf. unter Ausnutzung der Schrauben, die zur Befestigung des Flansches 222 an dem Flansch 226 dienen.

Das Bezugszeichen 232 deutet auf einen Regler oder Computer hin, der an den Motor 208 über die Leitungen 234 und 236 angeschlossen ist, wobei der Regler bzw. Computer 232 ein Drucksignal von einem Druckmeßsensor 238 erhält, der beispielsweise den Druckmeßsensor 24 bzw. 46 bzw. 60 bzw. 62 bilden kann. Der Druckmeßsensor 238 kann, unabhängig von der Ausbildung der Falschluftzuführeinheit, entweder stromab oder stromauf an deren Stellglied angeordnet werden, je nachdem, welche Luftmenge konstant gehalten werden muß, und es ist besonders vorteilhaft, wenn dieser Druckmeßsensor in der Falschluftzuführeinheit selbst integriert ist, damit die Einheit als Ganzes in die Rohrleitung eingesetzt werden kann. Der Regler 232 verfügt außerdem über einen Sollwerteingang 233.

Die Fig. 7 und 8 zeigen eine abgewandelte Ausführung der Falschluftzuführeinheit, wobei aber die gleichen Bezugszeichen verwendet werden zur Kennzeichnung von Teilen, die die gleiche Ausbildung oder Funktion haben wie bei der Ausführung der Fig. 5 und 6. Der Hauptunterschied zwischen diesen beiden Ausführungen liegt darin, daß das Stellglied 194 hier die Form eines Schiebers, anstelle die einer Klappe hat. Die Verstellung des Schiebers in Richtung des Doppelpfeils 210 erfolgt auch hier über einen Stellmotor 208 mit einer Spindel 212, welche an einen Beschlag 216 angreift, der am Schieber befestigt ist. An seinem stromaufwärtigen Ende 194 weist der Schieber ein aus Blech angefertigtes Element 240 auf, welches zusammen mit einem Blechteil 242 einen Luftzuführkanal 244 bildet, der oben und unten mit Platten 246 (nur die untere Platte ist in Fig. 7 ersichtlich) begrenzt ist, um die Luftzuführöffnung 206 zu definieren. Die Platten 246 sind beispielsweise an dem Element 240 befestigt und gleiten über die Seitenkanten des Elementes 242. Wenn die Spindel 212 des Stellmotors 208 ausgefahren ist, so nimmt das Element 240 seine extreme linke Stellung in Fig. 7 an, in der es am Element 242 anliegt und die Falschluftzuführöffnung 206 ist dann geschlossen. Beim Einziehen der Spindel 212 wird die Größe der Luftzuführöffnung dann progressiv vergrößert. Dadurch, daß der Kanal 244 schräg zur Rohrleitung angeordnet ist, wird der durch die Falschluftzuführöffnung eintretende Luftstrom 248 einen scharfen Winkel α mit der Luftströmung 230 bilden, wodurch Turbulenzen mit den diesen zugeordneten Druckverlusten und Wirkungsgradeinbußen weitestgehend vermieden werden können. Auch bei der Ausführung gemäß Fig. 5 und 6 wird er Winkel α zwischen der durch die Falschluftöffnung 206 einströmenden Luft 248 und der in der Rohrleitung strömenden Luft 230 klein gehalten, aus dem gleichen Grunde.

Diese Bemerkung gilt auch für die Ausführung gemäß Fig. 9, bei der in Anlehnung an die Fig. 5 bis 8 ebenfalls die gleichen Bezugszeichen für entsprechende Teile verwendet werden, weshalb diese Teile hier nicht extra beschrieben werden.

Bei der Ausführung gemäß Fig. 9 ist die Falschluftöffnung durch einen Stutzen 250 gebildet, dessen freier Strömungsquerschnitt durch eine sogenannte Schmetterlingsklappe 195 bestimmt wird, wobei die Schmetterlingsklappe 195 an einer senkrecht zur Längsachse des Stutzens 250 angeordnete Schwenkachse 252 befestigt ist, dessen Drehlage von einem Motor 254 bestimmt wird. Der Motor 254 ist in Fig. 9 unterhalb des Stutzens 250 angeordnet und an diesem befestigt. Der Motor treibt hier die Achse 252 direkt an und ändert somit die Stellung der Schmetterlingsklappe 195 zwischen der in Fig. 9 gezeigten geschlossenen Stellung (voll gezogene Linien) und der maximal geöffneten Stellung (gestrichelte Linien).

Das Bezugszeichen 256 deutet hier auf einen grobmaschigen Filter 256 hin, welcher den Eintritt von unerwünschten Verunreinigungen und Fremdkörpern in die Rohrleitung bzw. in den Stutzen 250 verhindert. Ein entsprechender Filter kann auch bei den weiteren Auführungen gemäß Fig. 5 bis 8 vorgesehen werden.

Bei allen Ausführungsformen kann der Drucksensor 238 und ggf. auch der Regler 232 mit der Falschluftzuführeinheit integriert werden, so daß nur eine Baueinheit resultiert, die leicht zu handhaben und auch für den nachtraglichen Einbau geeignet ist.

Anstelle der Ausführung nach Fig. 7 kann auch eine einfachere Ausführung gemäß Fig. 7A vorgesehen werden. Hierbei ist ein entsprechend der Rohrwandung gekrümmter Rundschieber 290 vorgesehen, der außen an der Rohrwandung in Führungen 291 und 292 verschiebbar geführt ist. Durch Verschieben des Rundschiebers 290 in Richtung des Doppelpfeiles 210 wird die Größe der Luftzuführöffnung 206 bestimmt. Die Betätigung und Steuerung des Rundschiebers 290 erfolgt analog dem Ausführungsbeispiel von Fig. 7. Die in der Rohrleitung strömende Luft 230 ist durch einen entsprechenden Pfeil gekennzeichnet.

## Patentansprüche

1. Putzereilinie bestehend aus wenigstens einer Ballenabtragmaschine (10), welche über Rohrleitungen (14,18,22,34,52,54) mit wenigstens einer Reinigungsmaschine (20,42,44) und einem Mischer (30) mit mehreren Karden verbunden ist, wobei der Transport der von der Ballenabtragmaschine (10) abgetragenen Flocken durch die Putzereilinie mittels in dieser vorhandenen Saugventilatoren (16,28,56,58,150) bewerkstellgt wird,
dadurch gekennzeichnet, dass
nach wenigstens einer Reinigungsmaschine (20,42,44) bzw. einem Mischer (30) eine einstellbare Falschluftöffnung (26,36,64,66) und ein Drucksensor (24,46,60,62) in der Rohrleitung (14) vorgesehen sind, wobei das Signal des Drucksensors an einer Steuer- bzw. Regeleinheit (90;232) angelegt wird, welche die Grösse der die Luftströmung durch die Rohrleitung (14) mitbestimmenden Falschluftöffnung (26,36,64,66) steuert bzw. regelt.

2. Putzereilinie nach Anspruch 1, dadurch gekennzeichnet, dass die Regelung (232) zur Konstanthaltung des Druckes bzw. zur Aufrechterhaltung des Volumenstromes in der Rohrleitung (14,18,22,34,52,54), d.h. im Bereich des Sensors (24,46,60,62) ausgelegt ist.

3. Putzereilinie nach einem der Ansprüche 1 oder 2, dadurch gekennzeichnet, dass die Reinigungsmaschine eine Feinreinigungsmaschine (42,44) ist, und die Falschluftöffnung (64,66) in der Rohrleitung (52,54) stromab der Reinigungsmaschine (42,44) und des ihr zugeordneten Drucksensors (60,62) angeordnet ist.

4. Putzereilinie nach den Ansprüchen 1 oder 2, dadurch gekennzeichnet, dass die Reinigungsmaschine eine Grobreinigungsmaschine (20) ist, und die Falschluftöffnung (26) in der Rohrleitung (22) stromab der Reinigungsmaschine (20) und des ihr zugeordneten Drucksensors (24) angeordnet ist.

5. Putzereilinie nach einem der Ansprüche 1 bis 4, dadurch gekennzeichnet, dass die Falschluftöffnung durch eine motorisch schwenkbare Klappe (196) bestimmt wird, welche vorzugsweise von einer geschlossenen Lage bündig mit der Wandung der Rohrleitung nach aussen um ein an ihrem stromabwärtigen Ende vorgesehenes Gelenk (204) schwenkbar ist, und dabei eine Falschluftzuführöffnung variabler Grösse bildet.

6. Putzereilinie nach einem der Ansprüche 1 bis 4, dadurch gekennzeichnet, dass die Falschluftöffnung durch einen motorisch verschiebbaren Schieber (194) gebildet ist.

7. Putzereilinie nach einem der Ansprüche 1 bis 4, dadurch gekennzeichnet, dass die Falschluftöffnung durch eine Schmetterlingsklappe (195) ausgebildet ist, welche in einer in die Rohrleitung mündenden Zweigleitung (250) angeordnet und motorisch schwenkbar ist.

8. Putzereilinie nach einem der Ansprüche 1 bis 7, dadurch gekennzeichnet, dass die Steuerung bzw. die Regelung durch einen die Putzereianlage und/oder die betreffende Reinigungsmaschine steuernden bzw. regelnden Computer (90) gebildet ist.

9. Verfahren zur Regelung einer Putzereilinie bestehend aus wenigstens einer Ballenabtragmaschine (10), welche über Rohrleitungen (14,18,22,34,52,54) mit wenigstens einer Reinigungsmaschine (20,42,44) und einem Mischer (30) mit mehreren Karden verbunden ist, wobei der Transport der von der Ballenabtragmaschine abgetragenen Flocken durch die Putzereilinie mittels in dieser vorhandenen Saug-ventilatoren (16,28,56,58,150) bewerkstelligt wird, dadurch gekennzeichnet, dass zur Aufrechterhaltung konstanter bzw. vorgebbarer Druck- bzw. Volumenstromverhältnisse in den Rohrleitungen die Grösse wenigstens einer in der Rohrleitung vorgesehenen einstellbaren Falschluftöffnung (26,36,64,66) mittels eines von einem Drucksensor (24,46,60,62) aufgenommenen Drucksignals durch Vergleich mit einem vorgebbaren Sollwert mittels einer Steuer- b.zw. Regeleinheit (90,232) geregelt wird.

## Claims

1. A blow room line consisting of at least one bale take-off machine (10) which is connected via pipes (14, 18, 22, 34, 52, 54) with at least one cleaning machine (20, 42, 44) and a mixer (30) with several cards, with the conveyance of the flocks taken off by the bale take-off machine (10) being effected by the blow room line by means of suction fans (16, 28, 56, 58, 150) which are present therein, characterized in that after at least one cleaning machine (20, 42, 44) or a mixer (30) an adjustable secondary-air opening (26, 36, 64, 66) and a pressure sensor (24, 46, 60, 62) are provided in the pipe (14), with the signal of the pressure sensor being applied to an open-loop or closed-loop control unit (90; 232) which provides open-loop or closed-loop control of the size of the secondary-air opening (26, 36, 64, 66) which also determines the flow of air through the pipes (14).

2. A blow room line as claimed in claim 1, characterized in that the closed-loop control (232) is designed for keeping constant the pressure or for maintaining the volume flow in the pipes (14, 18, 22, 34, 52, 54), i.e. in the zone of the sensor (24, 46, 60, 62).

3. A blow room line as claimed in one of the claims 1 or 2, characterized in that the cleaning machine is a fine cleaning machine (42, 44) and the secondary-air opening (64, 66) in the pipe (52, 54) is arranged downstream of the cleaning machine (42, 44) and the pressure sensor (60, 62) allocated thereto.

4. A blow room line as claimed in claims 1 or 2, characterized in that the cleaning machine is a coarse cleaning machine (20) and the secondary-air opening (26) is arranged in the pipe (22) downstream of the cleaning machine (20) and the pressure sensor (24) allocated thereto.

5. A blow room line as claimed in one of the claims 1 to 4, characterized in that the secondary air opening is determined by a motor-swivellable flap (196) which is preferably swivellable from a closed position flush with the side wall of the pipe outwardly about a joint (204) provided at its downstream end and thus forms a secondary-air opening of variable size.

6. A blow room line as claimed in one of the claims 1 to 4, characterized in that the secondary air opening is formed by a motor-displaceable slider (194).

7. A blow room line as claimed in one of the claims 1 to 4, characterized in that the secondary air line is formed by a butterfly valve (195) which is arranged in a branch line (250) opening into the pipe and being swivellable by a motor.

8. A blow room line as claimed in one of the claims 1 to 7, characterized in that the open-loop or closed-loop control is formed by a computer (90) controlling in an open- or closed-loop manner the blow room installation and/or the respective cleaning machine.

9. A method for closed-loop control of a blow room line consisting of at least one bale take-off machine (10) which is connected via pipes (14, 18, 22, 34, 52, 54) with at least one cleaning machine (20, 42, 44) and a mixer (30) with several cards, with the conveyance of the flocks taken off by the bale take-off machine (10) being effected by the blow room line by means of suction fans (16, 28, 56, 58, 150) being present therein, characterized in that for maintaining constant and predeterminable pressure and volume flow conditions in the pipes the size of at least one adjustable secondary-air opening (26, 36, 64, 66) provided in the pipe is controlled by means of an open-loop or closed-loop control unit (90, 232) by means of a pressure signal taken from a pressure sensor (24, 46, 60, 62) by comparison with a predeterminable set value.

## Revendications

1. Ligne de battage constituée par au moins une machine de prélèvement sur balles (10) qui est reliée par des conduites de tuyau (14, 18, 22, 34, 52, 54) avec au moins une machine de nettoyage (20, 42, 44), et un mélangeur (30) avec plusieurs cardes, et où le transport des flocons prélevés par la machine de prélèvement sur balles (10), à travers la ligne de battage, est effectué à l'aide de ventilateurs aspirants (16, 28, 56, 58, 150) disposés dans cette ligne,
caractérisée par le fait
qu'une ouverture d'air secondaire réglable (26, 36, 64, 66) et un détecteur de pression (24, 46, 60, 62) sont prévus dans la conduite de tuyau (14), après au moins une machine de nettoyage (20, 42, 44) respectivement un mélangeur (30), et où le signal du détecteur de pression est transmis à une unité d'asservissement respectivement de régulation (90; 232) laquelle asservit respectivement règle l'importance de l'ouverture d'air secondaire (26, 36, 64, 66) qui cogère l'écoulement d'air à travers la conduite de tuyau (14).

2. Ligne de battage selon revendication 1,
caractérisée par le fait que
la régulation (232) est conçue de manière à maintenir constante la pression respectivement à maintenir le débit volumétrique dans la conduite de tuyau (14, 18, 22, 34, 52, 54), c'est-à-dire dans la zone du détecteur (24, 46, 60, 62).

3. Ligne de battage selon une des revendications 1 ou 2,
caractérisée par le fait que
la machine de nettoyage est une machine de nettoyage fin (42, 44), et l'ouverture d'air secondaire (64, 66) est disposée dans la conduite de tuyau (52, 54), en aval de la machine de nettoyage (42, 44) et du détecteur de pression (60, 62) lui étant adjoint.

4. Ligne de battage selon une des revendications 1 ou 2,
caractérisée par le fait que
la machine de nettoyage est une machine de nettoyage grossier (20), et l'ouverture d'air secondaire (26) est disposée dans la conduite de tuyau (22), en aval de la machine de nettoyage (20) et du détecteur de pression (24) lui étant adjoint.

5. Ligne de battage selon une des revendications 1 à 4,
caractérisée par le fait que
l'ouverture d'air secondaire est déterminée par un clapet basculable d'une manière motorisée (196) lequel est de préférence basculable vers l'extérieur, depuis une position fermée, autour d'une articulation (204) prévue sur son extrémité en aval, et à franc-bord avec la paroi de la conduite de tuyau, et forme ainsi une ouverture d'introduction d'air secondaire à importance variable.

6. Ligne de battage selon une des revendications 1 à 4,
caractérisée par le fait que
l'ouverture d'air secondaire est formée par un registre déplaçable d'une manière motorisée (194).

7. Ligne de battage selon une des revendications 1 à 4,
caractérisée par le fait que
l'ouverture d'air secondaire est formée par un clapet papillon (195) lequel est disposé dans une conduite d'embranchement (250) débouchant dans la conduite de tuyau, et est basculable d'une manière motorisée.

8. Ligne de battage selon une des revendications 1 à 7,
caractérisée par le fait que
l'asservissement respectivement la régulation est formé par un ordinateur (90) qui asservit respectivement règle l'installation de battage et/ou la machine de nettoyage concernée.

9. Procédé servant à la régulation d'une ligne de battage constituée par au moins une machine de prélèvement sur balles (10) qui est reliée par des conduites de tuyau (14, 18, 22, 34, 52, 54) avec au moins une machine de nettoyage (20, 42, 44), et un mélangeur (30) avec plusieurs cardes, et où le transport des flocons prélevés par la machine de prélèvement sur balles, à travers la ligne de battage, est effectué à l'aide de ventilateurs aspirants (16, 28, 56, 58, 150) disposés dans cette ligne,
caractérisé par le fait que,
dans le but de maintenir, dans les conduites de tuyau, des relations de pression respectivement de débit volumétrique constantes respectivement pouvant être prédéterminées, l'importance d'au moins une ouverture d'air secondaire réglable (26, 36, 64, 66), prévue dans la conduite de tuyau, est réglée à l'aide d'une unité d'asservissement respectivement de régulation (90, 232), réceptionnant un signal de pression émis par un détecteur de pression (24, 46, 60, 62), et par comparaison avec une valeur de consigne pouvant être prédéterminée.
